# EUROPÄISCHE PATENTSCHRIFT

(11) **EP 0 911 118 B1**
(45) Veröffentlichungstag und Bekanntmachung des Hinweises auf die Patenterteilung: **26.05.2004**
(21) Anmeldenummer: 98114648.3
(22) Anmeldetag: 04.08.1998
(51) Int. Cl.: B25B 11/00

(54) **Vakuumspannsystem**
Vacuum clamping system
Système de serrage à vide

(30) Priorität: 22.10.1997 DE 19746497
(43) Veröffentlichungstag der Anmeldung: 28.04.1999
(73) Patentinhaber: J. Schmalz GmbH, D-72293 Glatten (DE)
(72) Erfinder: Schmalz, Kurt, Dr., 72280 Dornstetten (DE); Stockburger, Rolf, 72293 Glatten (DE)
(74) Vertreter: Dreiss, Fuhlendorf, Steimle & Becker

(56) Entgegenhaltungen:
- DE-A- 4 221 222
- DE-U- 29 705 087
- GB-A- 2 168 915
- US-A- 5 048 804

## Beschreibung

Die Erfindung betrifft ein Vakuumspannsystem, gemäß dem Oberbegriff des unabhängigen Anspruchs 1, das aus dem Dokument DE 297 05 087 U bekannt ist.

Insbesondere bei Holzbearbeitungsmaschinen sind Spannbalken bekannt, auf welche Blocksauger aufgesetzt werden, welche zum Spannen des zu bearbeitenden Werkstücks, zum Beispiel Holzplatten oder dergleichen, dienen. Nach dem Aufsetzen der Blocksauger auf die Spannbalken werden diese an den Spannbalken festgesaugt, so dass sie fixiert sind. Dies erfolgt dadurch, dass ein oder mehrere in einem ersten Unterdruckkreis vorgesehene Absperrventile geöffnet werden, über welche ein an der Unterseite des Blocksaugers vorgesehener abgeschlossener Raum mit dem ersten Unterdruckkreis verbunden wird. Nach dem Auflegen des Werkstücks auf die Blocksauger wird an einem zweiten Unterdruckkreis ein Unterdruck angelegt und dadurch das Werkstück vom Blocksauger angesaugt. Dies erfolgt dadurch, dass an der Oberseite des Blocksaugers ein Spannraum vorgesehen ist, welcher über eine durch den Blocksauger hindurchgehende Verbindungsleitung mit der Unterseite des Blocksaugers verbunden ist und aus dem dort vorgesehenen Raum zum Spannen des Blocksaugers am Spannbalken ausmündet. Diese Verbindungsleitung ist mit dem zweiten Unterdruckkreis verbunden. Zum Spannen des werkstücks wird zunächst der Blocksauger positioniert und dann das Werkstück gespannt. Diese Spannsysteme haben den wesentlichen Vorteil, dass die Blocksauger zentral gespannt und über die Blocksauger die Werkstücke zentral angesaugt werden können. Es bedarf also keiner Schlauchverbindung zu jedem einzelnen Blocksauger, die sich oftmals als störend auswirken. Das Werkstück kann also gelöst werden, ohne dass der Blocksauger gelöst wird.

Es hat sich jedoch auch gezeigt, dass die Spannbalken relativ aufwendig sind, da sie mit zwei Unterdruckkreisen versehen werden müssen. Außerdem müssen die Spannbalken an den von Blocksaugern nicht belegten Stellen mit jeweils zwei Absperrventilen versehen sein, so dass die beiden Unterdruckkreise dort verschlossen werden können. Außerdem können die Blocksauger auf den Spannbalken nur linear, dass heißt in einer Richtung verschoben werden, welche der Längsrichtung des Spannbalkens entspricht. In Querrichtung hierzu müssen die Spannbalken zueinander verschoben werden. Sollen nacheinander unterschiedliche Werkstücke bearbeitet werden, so kann dies u.U. zu einem erheblichen Einstellaufwand führen. Außerdem können die Blocksauger in der Regel nicht gedreht werden.

Es sind auch Spanntische bekannt, auf welche die Blocksauger beliebig aufsetzbar sind. Dies hat den Vorteil, dass die Lage der einzelnen Blocksauger exakt an die Form des Werkstücks angepasst werden kann. Außerdem sind Lageveränderungen der Blocksauger relativ einfach möglich.

Als Nachteil wird bei diesen Spanntischen jedoch angesehen, dass die einzelnen Blocksauger über Schlauchleitungen mit dem Unterdruckversorgern verbunden werden müssen. Diese Schlauchleitungen wirken sich jedoch bei der Bearbeitung des Werkstücks als störend aus, da sie zum. einen neben den Blocksaugern auf dem Spanntisch liegen und vom Bearbeitungsabfall zugedeckt werden. Außerdem können derartige Schlauchleitungen sehr leicht beschädigt werden.

Der Erfindung liegt daher die Aufgabe zugrunde, die zuvor geschilderten Nachteile zu eliminieren und/oder ein Vakuumspannsystem bereitzustellen, welches relativ einfach aufgebaut ist und eine flexiblere Handhabung zulässt.

Diese Aufgabe wird erfindungsgemäß durch ein Vakuumspannsystem gemäß Anspruch 1 gelöst.

Auf diese Weise ist sichergestellt, dass beim Aufsetzen des Blocksaugers auf die Auflagebasis der von der Dichtung umgrenzte Raum an der Unterseite des Blocksaugers auf jeden Fall auf einem Absperrventil aufsitzt, so dass dieser Raum mit Unterdruck versorgt werden kann.

Das Spannen des Werkstücks erfolgt also über den Raum, welcher zum Spannen des Blocksaugers dient. Diese erfindungsgemäße Lösung hat den wesentlichen Vorteil, dass zum Spannen des Blocksaugers und zum Spannen des Werkstücks lediglich ein einziger Unterdruckkreis benötigt wird. Somit ist auch der Aufbau der Auflagebasis, zum Beispiel eines Spannbalkens, wesentlich einfacher als bei Systemen mit zwei Unterdruckkreisen.

Da lediglich ein einziger Unterdruckkreis benötigt wird, bedarf es auch lediglich eines Absperrventils für die Ansaugöffnungen der Auflagebasis, so dass die Anzahl der Absperrventile gegenüber bekannten Ausführungsformen halbiert ist. Außerdem muss der Blocksauger beim erfindungsgemäßen Vakuumspannsystem nicht in einer bestimmten Ausrichtung auf die Auflagebasis aufgesetzt werden. Beim Stand der Technik muss der Blocksauger stets so aufgesetzt werden, dass die eine Ansaugöffnung mit dem Raum zum Ansaugen des Blocksaugers und die andere Ansaugöffnung mit der Verbindungsleitung zum Spannraum kommuniziert. Wird der Blocksauger gedreht aufgesetzt, falls überhaupt möglich, kann dies zu Fehlfunktionen führen. Da der Blocksauger jedoch nur in einer bestimmten Position bzw. Aufstellung aufgesetzt werden kann, sind die Anwendungsmöglichkeiten bei den bekannten Spannsystemen eingeschränkt. Beim erfindungsgemäßen Spannsystem wird mit einer einzigen Ansaugöffnung in der Auflagebasis sowohl der Blocksauger als auch das Werkstück gespannt. Daher kann der Blocksauger auch jede gewünschte Position auf der Auflagebasis einnehmen, da der Raum zum Spannen des Blocksaugers mit einer Ansaugöffnung der Auflagebasis kommuniziert.

Vorteilhaft ist die das Absperrventil umgrenzende Dichtung des Blocksaugers breiter als die Breite der Strömungskanäle des Absperrventils. Auf diese Weise werden Leckagen vermieden durch lediglich teilweise vom Blocksauger überdeckte Absperrventile, was zu Fehlfunktionen, dass heißt mangelhaftes Ansaugen des Blocksaugers führen könnte. Wird der Blocksauger in der Art auf die Auflagebasis aufgesetzt, dass die Dichtung auf einem Absperrventil aufsitzt, so ist dieses vollständig verschlossen. Wird dieses Absperrventil dennoch betätigt, dass heißt geöffnet werden, dann wird ein Durchströmen von der Dichtung verhindert. Befindet sich das Absperrventil innerhalb des Raumes und wird teilweise von der Dichtung überdeckt, dann wird der Raum zum Spannen des Blocksaugers dennoch zuverlässig mit Unterdruck versorgt. Ragt das Absperrventil jedoch teilweise ins Freie und wird teilweise von der Dichtung abgedeckt, dann wird dass Absperrventil nicht geschaltet. Aufgrund der breiten Dichtung wird aber der Raum zum Spannen des Blocksaugers nicht über das Absperrventil mit der Außenseite, dass heißt mit der Umgebung verbunden.

Bei einem bevorzugten Ausführungsbeispiel ist vorgesehen, dass die Unterseite des Blocksaugers im abgeschlossenen Raum ein ferromagnetisches Element aufweist. Auf diese Weise wird bereits durch das Aufsetzen des Blocksaugers auf die Auflagebasis die unter dem ferromagnetischen Element sich befindenden Absperrventile geöffnet. Das ferromagnetische Element ist derart innerhalb des von der Dichtung umgrenzenden Raumes vorgesehen, dass alle die innerhalb dieses Raumes sich befindenden Absperrventile geöffent werden.

Gemäß einem bevorzugten Ausführungsbeispiel ist der Blocksauger modular aufgebaut und weist austauschbare Oberteile für unterschiedliche Werkstückgrößen auf. Dies hat den wesentlichen Vorteil, das für bestimmte Werkstücke, z.B. sehr schmale Werkstücke, Werkstücke mit schwierig festzusaugenden Obeflächen usw. nicht jeweils ein spezieller Blocksauger bereitgestellt werden muss, sondern lediglich der Blocksauger mit einem speziellen Aufsatz versehen werden muss.

Durch diese erfindungsgemäße Ausgestaltung des Vakuumspannsystems kann die Auflagebasis ein Spannbalken oder ein Spanntisch sein, wobei der Spanntisch von mehreren miteinander koppelbaren Spannmodulen aufgebaut sein kann. Aufgrund der erfindungsgemäßen Ausgestaltung kann der Blocksauger an einer beliebigen Position des Spanntisches aufgesetzt werden, wobei es keiner exakten Ausrichtung des Blocksaugers bedarf. Durch ein geeignetes Maschinenprogramm kann zum Beispiel die erforderliche Anzahl von Blocksaugern errechnet und es können die optimalen Positionen der Blocksauger auf dem Spanntisch zum Spannen des Werkstücks bestimmt werden. Diese Positionen können zum Beispiel mittels eines Laserstrahls auf dem Spanntisch angezeigt werden, so dass dort die Blocksauger positioniert werden können. Auf diese Weise können die Werkstücke zum einen optimal gehalten, zum anderen optimal unterstützt werden, so dass Schwingungen beim Bearbeiten der Werkstücke weitestgehend vermieden werden.

Weitere Vorteile, Merkmale und Einzelheiten der Erfindung ergeben sich aus den Unteransprüchen sowie der nachfolgenden Beschreibung, in der unter Bezugnahme auf die Zeichnung ein besonders bevorzugtes Ausführungsbeispiel im einzelnen beschrieben ist. In der Zeichnung zeigen:
- Figur 1: einen Längsschnitt durch einen Blocksauger sowie die Auflagebasis gemäß der Erfindung;
- Figur 2: eine Ansicht auf die Unterseite des Blocksaugers; und
- Figur 3: eine Draufsicht auf eine als Spanntisch ausgebildete Auflagebasis.

In der Figur 1 ist der obere Teil einer insgesamt mit 1 bezeichneten Auflagebasis dargestellt, in welchem ein Absperrventil 2 angeordnet ist. Über dieses Absperrventil 2, welches in der Figur 1 seine Schließlage einnimmt, wird ein Strömungskanal 3 geöffnet, bzw. verschlossen. Oberhalb des Absperrventils 2 befindet sich ein insgesamt mit 4 bezeichneter Blocksauger, über welchen ein Werkstück 5, zum Beispiel eine Spannplatte oder dergleichen, angesaugt und festgehalten werden kann. Der Blocksauger 4 besitzt an seiner Unterseite 6 eine umlaufende Dichtung 7, welche einen Raum 8 abgrenzt. Innerhalb dieses Raumes 8 ist an der Unterseite 6 eine aus ferromagnetischem Material bestehende Platte 9, zum Beispiel eine Stahlplatte, festgeschraubt. Diese Platte 9 weist eine zentrale Öffnung 10 auf, welche mit einem Strömungskanal 11 fluchtet. Unmittelbar hinter der Öffnung 10 befindet sich ein Sieb 12. Die Dichtung 7 und die Platte 9 befinden sich an einem Unterteil 13 des Blocksaugers 4. Auf dieses Unterteil 13 ist ein Oberteil 14 aufgeschraubt, auf dessen Oberseite 15 das Werkstück 5 aufgelegt wird.

Die Figur 2 zeigt die Unterseite 6 des Unterteils 13 des Blocksaugers und insbesondere die Platte 9, die mittels vier Schrauben 34 am Unterteil 13 befestigt ist. In der Mitte befindet sich die zentrale Öffnung 10. Um die Platte 9 umlaufend befindet sich die Dichtung 7, die eine gewisse Breite B aufweist.

Die Figur 3 zeigt einen Spanntisch 42 als Ausführungsform der Auflagebasis 1. Dieser Spanntisch 42 wird im vorliegenden Ausführungsbeispiel von drei Modulen 43 bis 45 aufgebaut, die mit ihren Längsseiten aneinandergesteckt werden können. Die Module sind mit in Längsrichtung verlaufenden Strömungskanälen 46 versehen, in welche die Strömungskanäle 3 einmünden. Die Stirnseiten 47 der Module 43 bis 45 sind an ein Sammelmodul 48 angeschlossen, über welches zentral alle Strömungskanäle 46 mit Unterdruck versorgt werden können. Auf diese Weise können Spanntische 42 mit nahezu beliebiger Größe aufgebaut werden.

Die Strömungskanäle 3 weisen eine Breite b auf. Außerdem ist der größte Abstand a zweier benachbarter Absperrventile 2 kleiner als der kleinste Abstand A einander gegenüberliegender Dichtungen 7 an der Unterseite des Blocksauger 4 (Figur 2). Auf diese Weise wird sichergestellt, dass beim Aufsetzen eines Blocksaugers 4 auf einen Spanntisch 42 der Raum 8 auf jeden Fall über einem Absperrventil 2 liegt, so dass dieser auf jeden Fall mit Unterdruck versorgt werden kann. Als Absperrventil 2 kann ein elektromagnetisch oder durch Laserstrahl betätigbares Ventil, ein Tastventil oder ein Strömungsventil, welches z.B. auch einen Bypass aufweisen kann, verwendet werden.

## Patentansprüche

1. Vakuumspannsystem mit einer Auflagebasis (1) und einem auf eine Auflagefläche der Auflagebasis (1) aufsetzbaren Blocksauger (4) auf welchen zu spannende Werkstücke (5) auflegbar sind, wobei die Auflagebasis (1) mit Absperrventilen (2) versehen ist, über welche Luft absaugbar ist und dadurch der Blocksauger (4) und/oder das Werkstück (5) gespannt wird, und der Blocksauger (4) auf seiner auf der Auflagefläche aufliegenden Unterseite (6) eine wenigstens ein Absperrventil (2) umgrenzende Dichtung (7) aufweist, durch welche ein abgeschlossener Raum (8) gebildet wird, welcher über das Absperrventil (2) evakuierbar ist, wobei der Abstand (a) zweier Absperrventile (2) oder der Abstand (a) derer Strömungsquerschnitte in der Aufsetzebene der Auflagebasis (1) kleiner oder gleich groß ist, wie der Abstand (A) zweier einander gegenüber liegender, die Absperrventile (2) umgrenzender Dichtungen (7) oder zumindest zweier einander gegenüber liegender Dichtkanten der Dichtungen (7) des abgeschlossenen Raums (8) des Blocksaugers (4), **dadurch gekennzeichnet, dass** die Absperrventile (2) an einen einzigen Unterdruckkreis angeschlossen sind, dass das Spannen des Werkstücks (5) über den abgeschlossenen Raum (8) erfolgt, welcher zum Spannen des Blocksaugers (4) dient, und dass der Blocksauger (4) beliebige Positionen und Drehlagen auf der Auflagebasis (1) einnehmen kann.

2. Vakuumspannsystem nach Anspruch 1, **dadurch gekennzeichnet, dass** die das Absperrventil (2) umgrenzende Dichtung (7) des Blocksaugers (4) breiter ist (Breite B) als die Breite (b) der Strömungskanäle (3) des Absperrventils (2).

3. Vakuumspannsystem nach einem der vorhergehenden Ansprüche, **dadurch gekennzeichnet, dass** die Unterseite (6) des Blocksauger (4) im abgeschlossenen Raum (8) ein ferromagnetisches Element (9), zum Beispiel eine aus ferromagnetischem Material bestehende Platte, aufweist.

4. Vakuumspannsystem nach einem der vorhergehenden Ansprüche, **dadurch gekennzeichnet, dass** der Blocksauger (4) modular aufgebaut ist und austauschbare Oberteile (14) für unterschiedliche Werkstückgrößen aufweist.

5. Vakuumspannsystem nach einem der vorhergehenden Ansprüche, **dadurch gekennzeichnet, dass** die Auflagebasis (1) ein Spannbalken oder ein Spanntisch (42) ist, welcher insbesondere von einem oder mehreren koppelbaren Spannmodulen (43, 44, 45) gebildet wird.

6. Vakuumspannsystem nach einem der vorhergehenden Ansprüche, **dadurch gekennzeichnet, dass** die Position mehrerer Blocksauger (4) abhängig von der Form des Werkstücks (5) über ein Maschinenprogramm bestimmbar ist und insbesondere die Position z.B. über einen Laser auf der Auflagebasis (1) anzeigbar ist.

7. Vakuumspannsystem nach einem der vorhergehenden Ansprüche, **dadurch gekennzeichnet, dass** die Unterdruckversorgung des Blocksaugers schlauchlos erfolgt.

8. Vakuumspannsystem nach einem der vorhergehenden Ansprüche, **dadurch gekennzeichnet, dass** das Absperrventil (2) ein elektromagnetisch oder durch Laserstrahl betätigbares Ventil, ein Strömungsventil oder ein Tastventil ist.

## Claims

1. A vacuum clamping system with a support base (1) and a block suction device (4) which can be placed on a support surface of the support base (1) and on which workpieces (5) to be clamped can be placed, wherein the support base (1) is provided with shut off valves (2), through which air can be aspirated off and the block suction device (4) and/or the workpiece (5) are clamped, and wherein the block suction device (4) has a seal (7) surrounding at least one shut-off valve (2) on its underside (6) resting on the support surface, by means of which seal (7) a closed space (8) is formed, which can be evacuated by means of the shut-off valve (2), wherein the distance (a) between two shut-off valves (2), or the distance (a) of their flow cross sections on the support level of the support base (1) is smaller than or the same as the distance (A) between two seals (7), which are located opposite each other and border the shut-off valves (2), or at least between two seal edges of the seal (7) of the closed space (8) of the block suction device (4) which are located opposite each other, **characterized in that** the shut-off valves (2) are connected to a single suction circuit, that the clamping of the workpiece (5) is results from the closed space (8), which serves for the clamping of the suction device (4) and that the suction device (4) can take up any desired and also turned position on the support base (1).

2. The vacuum clamping system in accordance with claim 1, **characterized in that** the seal (7) of the block suction device (4) bordering the shut-off valve (2) is wider (width B) than the width (b) of the flow conduits (3) of the shut-off valve (2).

3. The vacuum clamping system in accordance with one of the preceding claims, **characterized in that** the underside (6) of the block suction device (4) has a ferromagnetic element (9) in the closed space (8), e.g. a plate made of ferromagnetic material.

4. The vacuum clamping system in accordance with one of the preceding claims, **characterized in that** the block suction device (4) is modularly constructed and has interchangeable tops (14) for different sizes of workpieces.

5. The vacuum clamping system in accordance with one of the preceding claims, **characterized in that** the support base (1) is a spreading bar or a jig table (42), which in particular is constituted by one or several clamping modules (43, 44, 45), which can be coupled to each other.

6. The vacuum clamping system in accordance with one of the preceding claims, **characterized in that**, as a function of the shape of the workpiece (5), the position of several block suction devices (4) can be determined by means of a machine program, and that the position on the support base (1) in particular can be indicated, for example by means of a laser.

7. The vacuum clamping system in accordance with one of the preceding claims, **characterized in that** the vacuum supply of the block suction device is provided without hoses.

8. The vacuum clamping system in accordance with one of the preceding claims, **characterized in that** the shut-off valve (2) is a valve which can be actuated electromagnetically or by a laser beam, or is a flow valve or a key valve.

## Revendications

1. Système de serrage à vide avec une base d'appui (1) et un élément de blocage par aspiration (4) pouvant être placé sur une surface d'appui de la base d'appui (1) sur lequel peuvent être posées les pièces d'oeuvre (5) à serrer, moyennant quoi la base d'appui (1) est dotée de robinets d'isolement (2) qui permettent d'aspirer l'air et ainsi de serrer l'élément de blocage par aspiration (4) et / ou la pièce d'oeuvre (5), et l'élément de blocage par aspiration (4) présente sur sa face inférieure (6) reposant sur la surface d'appui un joint d'étanchéité (7) délimitant au moins un robinet d'isolement (2), qui permet de former une enceinte fermée (8) dont l'air peut être évacué par l'intermédiaire du robinet d'isolement (2), moyennant quoi la distance (a) entre deux robinets d'isolement (2) ou la distance (a) entre leur section d'écoulement dans le plan de positionnement de la base d'appui (1) est inférieure ou égale à la distance (A) entre deux joints d'étanchéité (7) opposés délimitant les robinets d'isolement (2) ou au moins deux bords d'étanchéité opposés des joints d'étanchéité (7) de l'enceinte fermée (8) de l'élément de blocage par aspiration (4), **caractérisé en ce que** les robinets d'isolement (2) sont reliés à un seul circuit de vide, **en ce que** le serrage de la pièce d'oeuvre (5) est réalisé par l'intermédiaire de l'enceinte fermée (8) servant à serrer l'élément de blocage par aspiration (4), et **en ce que** l'élément de blocage par aspiration (4) peut prendre les positions et les emplacements de rotation souhaités sur la base d'appui (1).

2. Système de serrage à vide selon la revendication 1, **caractérisé en ce que** le joint d'étanchéité (7) délimitant le robinet d'isolement (2) de l'élément de blocage par aspiration (4) est plus large (largeur B) que la largeur (b) des canaux d'écoulement (3) du robinet d'isolement (2).

3. Système de serrage à vide selon l'une quelconque des revendications précédentes, **caractérisé en ce que** la face inférieure (6) de l'élément de blocage par aspiration (4) présente dans l'enceinte fermée (8) un élément ferromagnétique (9), par exemple une plaque constituée d'un matériau ferromagnétique.

4. Système de serrage à vide selon l'une quelconque des revendications précédentes, **caractérisé en ce que** l'élément de blocage par aspiration (4) présente une configuration modulaire, et des éléments supérieurs interchangeables (14) pour différentes tailles de pièces d'oeuvre.

5. Système de serrage à vide selon l'une quelconque des revendications précédentes, **caractérisé en ce que** la base d'appui (1) est une barre de serrage ou une table de serrage (42), qui est constituée d'un ou plusieurs modules de serrage (43, 44, 45) pouvant être couplés.

6. Système de serrage à vide selon l'une quelconque des revendications précédentes, **caractérisé en ce que** la position de plusieurs dispositifs de blocage par aspiration (4) peut être déterminée par l'intermédiaire d'un programme machine en fonction de la forme de la pièce d'oeuvre, et notamment la position peut être affichée par exemple par l'intermédiaire d'un laser sur la base d'appui (1).

7. Système de serrage à vide selon l'une quelconque des revendications précédentes, **caractérisé en ce que** l'alimentation en vide de l'élément de blocage par aspiration est réalisée sans tuyau.

8. Système de serrage à vide selon l'une quelconque des revendications précédentes, **caractérisé en ce que** le robinet d'isolement (2) est un robinet pouvant être actionné de manière électromagnétique ou par un faisceau laser, une soupape d'écoulement ou un palpeur.
